# EUROPÄISCHE PATENTSCHRIFT

(11) **EP 3 086 947 B1**
(45) Veröffentlichungstag und Bekanntmachung des Hinweises auf die Patenterteilung: **08.03.2023**
(21) Anmeldenummer: 14821104.8
(22) Anmeldetag: 15.12.2014
(51) Int. Cl.: B41K 3/12, B41F 5/02, B41F 5/22, B41F 13/00, B42D 25/30, B42D 25/382, B42D 25/387

(54) **DRUCKFORMVORRICHTUNG, DRUCKWERK UND VERFAHREN ZUM POSITIONSGENAUEN DRUCKEN EINER IDENTIFIKATIONSMARKIERUNG AUF DEN BEDRUCKSTOFF**
PRINTING FORME DEVICE, PRINTING UNIT AND METHOD FOR PRINTING AN IDENTIFICATION MARK ONTO THE PRINTING STOCK IN THE EXACT TARGET POSITION
BLOC D'IMPRESSION, MÉCANISME D'IMPRESSION ET PROCÉDÉ D'IMPRESSION D'UN MARQUAGE D'IDENTIFICATION POSITIONNÉ AVEC PRÉCISION SUR LE SUPPORT D'IMPRESSION

(30) Priorität: 23.12.2013 DE 102013227140
(43) Veröffentlichungstag der Anmeldung: 02.11.2016
(73) Patentinhaber: Bundesdruckerei GmbH, 10969 Berlin (DE)
(72) Erfinder: SCHMIDT, Dana, 13158 Berlin (DE); WIEGNER, Matthias, 12277 Berlin (DE)
(74) Vertreter: Patentanwälte Bressel und Partner mbB
(86) Internationale Anmeldenummer: PCT/EP2014/077693
(87) Internationale Veröffentlichungsnummer: WO 2015/097007

(56) Entgegenhaltungen:
- EP-A1- 0 167 196
- EP-A1- 0 286 317
- EP-A2- 2 098 368
- DE-A1- 1 561 075
- DE-A1- 2 450 268
- DE-A1- 2 723 103
- DE-T2-602005 000 255
- DE-U1-202007 019 477
- US-A- 3 985 073

## Beschreibung

Die vorliegende Erfindung betrifft eine Druckformvorrichtung und ein Druckwerk für das Aufbringen von Identifikationsmarkierungen auf einen Bedruckstoff. Ferner betrifft die Erfindung auch ein Verfahren zum positionsgenauen Drucken einer Identifikationsmarkierung auf den Bedruckstoff. Der Bedruckstoff kann insbesondere ein Vorprodukt (Rohling) eines Wert- oder Sicherheitsdokuments sein, beispielsweise einer Banknote, eines Schecks oder eines anderen Wertpapiers.

Banknoten, Schecks und andere in größerer Stückzahl ausgegebene Wertpapiere, werden üblicherweise mit einer Nummerierung versehen, um eine eindeutige Identifizierung jedes einzelnen Stückes zu gewährleisten. Im Falle von Banknoten kann die Nummerierung darüber hinaus Informationen über die ausgebende Stelle, die Druckerei oder die Position der Banknote auf einem Mehrfachnutzen und dergleichen enthalten. Die Identifikationsnummern einer Banknote sind üblicherweise durch eine Kombination aus Buchstaben und Ziffern gebildet. Dasselbe oder Ähnliches kann auch für andere Wertpapiere gelten.

Zur Herstellung von Banknoten werden diese zunächst auf Bogen aus dem für deren Herstellung vorgesehenen Spezialpapier gedruckt und anschließend vereinzelt. Die Banknoten werden dann zu Bündeln zusammengetragen (kollationiert), wobei darauf geachtet wird, dass die Banknoten innerhalb der Bündel mit aufeinanderfolgenden Nummern versehen werden. Dasselbe gilt im Allgemeinen auch für andere Wertpapiere, beispielsweise Schecks.

Zum Versehen der Wert- oder Sicherheitsdokumente mit den Identifikationsnummern werden die Dokumente im Allgemeinen zunächst im Wesentlichen fertiggestellt, d.h. mit allen für diese Dokumente erforderlichen Sicherheitsmerkmalen und Aufdrucken versehen. Anschließend werden die jeweiligen Identifikationsnummern auf diese Vorprodukte der Dokumente aufgedruckt. Diese Nummern können an verschiedenen Stellen und in unterschiedlicher Orientierung auf das Dokument aufgedruckt werden. Beispielsweise enthalten EURO-Banknoten der Serie 2 eine jeweils zugeordnete Seriennummer auf der Rückseite zweifach an verschiedenen Stellen, wobei die beiden Nummerndrucke in um 90° zueinander stehender Orientierung angeordnet sind.

Zur Erzeugung dieser Nummerndrucke werden Nummernwerke verwendet, die die Seriennummern auf den Banknoten erzeugen. Die mit diesen Vorrichtungen gedruckte Nummerierung muss auf den Banknoten fortlaufend sein. Das bedeutet, dass sich der Nummerndruck von Banknote zu Banknote ändert und zwar um jeweils eine Nummerneinheit. Für diesen Druck sind geeignete Vorrichtungen entwickelt worden.

Aus DE 20 2007 019 477 U1 geht eine elektromechanische Banknotennummeriervorrichtung hervor, die eine Nummeriereinheit mit rotierbaren Nummerierrädern aufweist, die alphanumerische Symbole tragen, wobei die Nummerierräder nebeneinander angeordnet sind und um eine gemeinsame Drehachse drehen. Die Nummeriervorrichtung weist weiter elektromechanische Betätigungseinrichtungen zur Einstellung der Position der Nummerierräder auf. Die elektromechanischen Betätigungseinrichtungen sind vollständig innerhalb der Nummeriervorrichtung angeordnet und mechanisch autonom. Sie weisen eine Vielzahl von unabhängigen Antriebseinheiten zur Betätigung einer entsprechenden Vielzahl von Nummerierrädern auf. Ein Teil der insgesamt vorhandenen Nummerierräder kann von unabhängigen Antriebseinrichtungen betätigt sein, und ein verbleibender Teil der Nummerierräder kann manuell betätigbar sein. Jede Antriebseinrichtung weist mindestens einen Elektromotor auf, der das zugeordnete Nummerierrad über eine Getriebeanordnung antreibt, wobei die Getriebeanordnung einen ersten Reduktionsfaktor hat. Der Elektromotor ist ein bürstenloser Gleichstrommotor mit elektronischer Kommutierung. Jeder Elektromotor ist über ein Untersetzungsgetriebe mit der Getriebeanordnung gekoppelt. Das Untersetzungsgetriebe stellt eine zur Getriebeanordnung zusätzliche Reduzierung der Ausgangsgeschwindigkeit des Elektromotors bereit, wobei das Untersetzungsgetriebe ein Miniaturplanetenrädergetriebe ist. Die alphanummerischen Symbole auf den Nummerierrädern sind erhaben und seitenverkehrt ausgebildet.

Aus DE 60 2005 000 255 T2 ist ferner ein Verfahren zum Aufbringen von Markierungen auf Sicherheitspapiere bekannt, bei dem mindestens eine zusammengesetzte Identitätsmarkierung aus einer ersten Identitätsmarkierung und mindestens einer zweiten Identitätsmarkierung gebildet ist. Die beiden Markierungen werden von verschiedenen Markierungsstationen geschaffen, wobei die zweite Markierungsstation eine Lasermarkierungsstation ist. Zur Markierung wird ein Bogen geschaffen, auf dem ein Basisdesign der Noten auf Felder des Bogens identisch ausgedruckt wird und diese Felder dergestalt den einzelnen Noten entsprechen, dass nach dem Schneiden der Bogen in einzelne Noten Stapel aufeinander folgend nummerierter Noten gebildet werden. Die Nummerierungsmaschine umfasst ein Paar Markierungsstationen, die am Außenumfang einer Walze und um die Walze herum beabstandet angeordnet sind. Zum Bedrucken wird der Bogen um die Walze herumgeführt und dabei mittels der Markierungsstationen bedruckt.

Auch die Druckschriften DE 27 23 103, EP 0 286 317 sowie EP 0 167 196 beschreiben Nummerierdruckwerke bzw. Vorrichtungen zum Bedrucken von insbesondere Banknoten mit fortlaufenden Nummern.

Bei Verwendung derartiger Nummernwerke hat sich herausgestellt, dass die Identitätsmarkierungen nur teilweise innerhalb eines vorgegebenen Oberflächenbereiches erzeugt, in einigen Fällen jedoch teilweise außerhalb dieses Bereiches auf die Oberfläche aufgedruckt werden. Beispielsweise beim Drucken von Banknoten als Mehrfachnutzen im Bogendruck werden Seriennummern auf diese Bogen aufgebracht. Diese werden häufig nicht innerhalb der Toleranz gedruckt. Dies führt zum Ausschuss der entsprechenden Banknote oder des gesamten Bogens, sodass die fehlerhaften Drucke separat nachgedruckt werden müssen. Da zusätzlich die Anforderung besteht, die Banknoten nach dem Drucken und Vereinzeln durch Schneiden der Bogen in auf- oder absteigender Folge der Seriennummern zu Bündeln zu kollationieren, entsteht ein logistisches Problem, da die fehlenden Ausschussstücke nach einem Nachdruck im Bündel lagerichtig hinzugenommen werden müssen.

Bei der derzeitigen Produktion von EURO-Banknoten werden keine Nachdrucke mehr eingeordnet, sondern der Ausschuss wird ohne Ersatz vernichtet. Nachgedruckte Banknoten werden dann mit Seriennummern versehen, die an die verwendeten Seriennummern angeschlossen werden.

Der vorliegenden Erfindung liegt von daher das Problem zugrunde, dass die Identifikationsmarkierungen auf einem Wert- oder Sicherheitsdokument, beispielsweise einer Wertpapieroberfläche, nicht immer an der vorgesehenen Stelle erzeugt werden, sodass eine Aufgabe der vorliegenden Erfindung darin besteht, dafür zu sorgen, dass die Identifikationsmarkierungen stets innerhalb eines vorgegebenen Oberflächenbereiches erzeugt werden.

Die Aufgabe wird erfindungsgemäß durch die Merkmale des Anspruchs 1 bzw. 10 gelöst. Vorteilhafte Weiterbildungen der vorliegenden Erfindung sind Gegenstand der abhängigen Ansprüche.

Sofern in der Beschreibung und in den Ansprüchen der vorliegenden Anmeldung Merkmale und Elemente im Singular genannt werden, beispielsweise 'Identifizierungsmarkierung', 'Nummernwerk', 'Aktor', 'Sensor', 'Druckfeld', 'Transferrolle', 'Gegendruckrolle', 'Farbwerk', 'Druckformvorrichtung', 'Identifikationsmarkierung', 'Markierungsfeld', ist an der betreffenden Stelle darunter zusätzlich auch das entsprechende Merkmal oder Element im Plural zu verstehen und umgekehrt, sofern nicht ausdrücklich etwas anderes angegeben ist.

Soweit in der Beschreibung und in den Ansprüchen der vorliegenden Anmeldung der Begriff ,Bedruckstoff' verwendet wird, ist darunter ein vorzugsweise ebenes Material zu verstehen, das bevorzugt bogen- oder bahnförmig ausgebildet sein kann und das aus einem formbeständigen, reißfesten und gegen beim täglichen Gebrauch auftretende chemische Einflüsse beständigen Werkstoff gebildet ist. Der Bogen oder die Bahn kann als Einfach- oder Mehrfachnutzen vorliegen. Der Bedruckstoff kann beispielsweise durch einen Faservliesstoff oder eine Folie gebildet sein. Der Faservliesstoff kann aus Papier- oder Baumwollfasern hergestellt sein. Aus Papierfasern hergestellter Bedruckstoff kann in Form von Papier, Pappe oder Karton vorliegen. Die Folie kann insbesondere aus einem Polymer bzw. Polymergemisch hergestellt sein. Das Polymer kann insbesondere aus Polycarbonat (PC), insbesondere Bisphenol A-Polycarbonat, Polyethylenterephthalat (PET), deren Derivate, wie Glykol-modifiziertes PET (PETG), Polyethylennaphthalat (PEN), Polyvinylchlorid (PVC), Polyvinylbutyral (PVB), Polymethylmethacrylat (PMMA), Polyimid (PI), Polyvinylalkohol (PVA), Polystyrol (PS), Polyvinylphenol (PVP), Polypropylen (PP), Polyethylen (PE), thermoplastische Elastomere (TPE), insbesondere thermoplastisches Polyurethan (TPU), Acrylnitril-Butadien-Styrol-Copolymer (ABS) sowie deren Derivate bestehen. Außerdem kann der Bedruckstoff auch aus mehreren dieser Materialien hergestellt sein, entweder durch Vermischen der Faservliesstoffe und/oder Polymere miteinander oder durch Verbinden mehrerer Lagen dieser Werkstoffe miteinander, beispielsweise durch Verkleben, Laminieren, Extrudieren oder dergleichen. Die Polymere können entweder ungefüllt oder gefüllt vorliegen. Im ersteren Falle sind sie vorzugsweise transparent oder transluzent. Falls die Polymere gefüllt sind, sind sie opak. Die vorstehenden Angaben beziehen sich sowohl auf miteinander zu verbindende Folien als auch auf Flüssigformulierungen, die auf ein Vorprodukt aufgebracht werden, wie einen Schutzlack. Bevorzugt wird das Produkt aus 3 bis 12, vorzugsweise 4 bis 10 Folien, hergestellt. Ein solcherart gebildetes Laminat kann abschließend ein- oder beidseitig mit einem Schutzlack überzogen werden.

Soweit in der Beschreibung und in den Ansprüchen der vorliegenden Anmeldung der Begriff ,Wert- oder Sicherheitsdokument', verwendet wird, ist darunter beispielsweise ein Reisepass, Personalausweis, Führerschein oder eine andere ID-Karte oder ein Zugangskontrollausweis, ein Fahrzeugschein, Fahrzeugbrief, Visum, eine Kundenkarte, Gesundheitskarte, Chipkarte, ein Firmenausweis, Berechtigungsnachweis, Mitgliedsausweis, Frachtbrief oder ein sonstiger Berechtigungsnachweis, ein Wertpapier, beispielsweise ein Scheck, Zahlungsmittel, insbesondere eine Banknote, eine Scheck-, Bank-, Kredit- oder Barzahlungskarte, ein Geschenk- oder Einkaufsgutschein, Steuerzeichen, Postwertzeichen, Ticket, (Spiel-)Jeton oder ein Haftetikett (beispielsweise zur Produktsicherung) oder ein anderes ID-Dokument zu verstehen. Das Dokument ist insbesondere eine Banknote, ein Scheck oder ein anderes Wertpapier.

Gemäß einem ersten Aspekt der vorliegenden Erfindung wird zur Lösung des vorstehend angegebenen Problems eine Druckformvorrichtung für das Aufbringen von Identifikationsmarkierungen auf einen Bedruckstoff geschaffen. Diese Vorrichtung weist erfindungsgemäß mindestens ein auf einem rotierbaren Halteelement angeordnetes Nummernwerk (Numerota) auf, dessen Position auf dem rotierbaren Halteelement zumindest parallel zu einer Drehachse des rotierbaren Halteelements oder parallel zur Mantelfläche des rotierbaren Halteelements und zusätzlich gegebenenfalls auch in radialer Richtung verstellbar ist. Das mindestens eine Nummernwerk ist mittels jeweils eines Aktors zur Anpassung der Einstellung der Druckposition verstellbar.

Darüber hinaus wird ein Druckwerk für das Aufbringen von Identifikationsmarkierungen auf einen Bedruckstoff geschaffen, das mindestens eine erfindungsgemäße Druckformvorrichtung aufweist. Das Druckwerk weist ferner mindestens eine Gegendruckrolle und mindestens ein Farbwerk auf. Das Druckwerk ist dazu ausgebildet, dass die von dem mindestens einen Farbwerk stammende Farbe auf die mindestens eine Druckformvorrichtung und von dort auf den Bedruckstoff gelangt.

Des Weiteren wird ein Druckwerk für das Aufbringen von Identifikationsmarkierungen auf einen Bedruckstoff geschaffen, das mindestens eine erfindungsgemäße Druckformvorrichtung aufweist. Das Druckwerk weist ferner mindestens eine Transferrolle, mindestens eine Gegendruckrolle sowie mindestens ein Farbwerk auf. Das Druckwerk ist dazu ausgebildet, dass die von dem mindestens einen Farbwerk stammende Farbe auf die mindestens eine Druckformvorrichtung, von dort auf die mindestens eine Transferrolle und von dort auf den Bedruckstoff gelangt.

Gemäß einem zweiten Aspekt der vorliegenden Erfindung wird ferner ein Verfahren zum positionsgenauen Drucken einer Identifikationsmarkierung auf einen Bedruckstoff mittels eines mindestens eine erfindungsgemäße Druckformvorrichtung aufweisenden Druckwerkes bereitgestellt. Die Druckformvorrichtung weist mindestens ein Nummernwerk auf einem rotierbaren Halteelement auf, wobei die Position des Nummernwerkes auf dem rotierbaren Halteelement zumindest parallel zu einer Drehachse des rotierbaren Halteelements oder parallel zur Mantelfläche des rotierbaren Halteelements verstellbar ist, und gegebenenfalls auch in radialer Richtung. Das Verfahren umfasst folgende Verfahrensschritte:
(a) Bedrucken des Bedruckstoffes mit mindestens einer Identifikationsmarkierung;
(b) Ermitteln der Position der mindestens einen Identifikationsmarkierung auf dem Bedruckstoff;
(c) Vergleichen der ermittelten Position der mindestens einen Identifikationsmarkierung mit einer Sollposition; und
(d) Verstellen der Position des mindestens einen Nummernwerkes auf dem rotierbaren Halteelement mittels jeweils eines Aktors zur Anpassung der Einstellung der Druckposition.

Es hat sich herausgestellt, dass der für den Druck verwendete Bedruckstoff durch den Druckvorgang durch Auswalzung quer zur Transportrichtung gedehnt wird und zwar insbesondere am führenden Rand (Oberkante) eines Bedruckstoffstückes. Bei näherer Betrachtung zeigt sich, dass beispielsweise Bedruckstoffbögen durch den Verzug trapezförmig verformt werden, wobei die längere Grundseite des Trapezes den führenden Rand (in der Transportrichtung in der Druckmaschine) bildet. Dies führt dazu, dass die Identifikationsmarkierungen, beispielsweise Seriennummern auf Banknoten, insbesondere in den Eckbereichen der Bogen außerhalb der Toleranz gedruckt werden, wobei wegen der Trapez-Verformung besonders Markierungen in den Randbereichen betroffen sind. Besonders problematisch ist auch der Druck von mehreren um 90° gegeneinander gedrehten Identifikationsmarkierungen, da die Toleranz für diese entlang der Transportrichtung gedruckten Markierungen in diesem Falle noch geringer ist. Durch die Verstellbarkeit der einzelnen Nummernwerke werden der Ausschuss bei der Produktion der Wert- oder Sicherheitsdokumente minimiert und die Druckmaschinen-Stillstandszeiten für eine Feineinstellung der Nummernwerke verringert, die bisher manuell vorgenommen wird und wofür die Druckmaschine geöffnet und der Farbwagen abzufahren ist.

Ferner ist insbesondere ein Aufbau des Druckwerkes mit den Druckformvorrichtungen kritisch, wenn zum Bedrucken von Mehrfachnutzenbögen eine Vielzahl von Nummernwerken in matrixförmiger Anordnung vorgesehen sind, d.h. in Reihen und Spalten auf dem Mantel der Druckformwalze, wobei die sich in einer Spalte, d.h. in Transportrichtung hintereinander, befindenden Nummernwerke gemeinsam gehalten werden und deren Position im Druckwerk daher allenfalls gemeinsam verstellt werden könnte. Da sich die Verformung des Bedruckstoffes insbesondere in im Randbereich liegenden Druckbereichen auf dem Bedruckstoff auswirkt, würde eine Verstellung auf eine Sollposition nur für ein einziges Nummernwerk einer Spalte oder nur für wenige Nummernwerke gelingen.

Die Nummernwerke der Druckformvorrichtungen können insbesondere wie in DE 20 2007 019 477 U1 angegeben ausgebildet sein.

Somit kann die Druckformvorrichtung insbesondere eine oder mehrere Nummernwerke mit rotierbaren Nummerierrädern aufweisen, die alphanumerische Symbole tragen können. Die Nummerierräder sind in einem Nummernwerk nebeneinander angeordnet und drehen um eine gemeinsame Drehachse. Das Nummernwerk kann weiter elektromechanische Betätigungseinrichtungen zur Einstellung der (Dreh-)Position der Nummerierräder aufweisen. Die elektromechanischen Betätigungseinrichtungen sind vorzugsweise vollständig innerhalb der Nummernwerke angeordnet und mechanisch autonom. Sie weisen vorzugsweise eine Vielzahl von unabhängigen Antriebseinheiten zur Betätigung einer entsprechenden Vielzahl von Nummerierrädern auf. Ein Teil der insgesamt vorhandenen Nummerierräder kann von unabhängigen Antriebseinrichtungen betätigt sein, und ein verbleibender Teil der Nummerierräder kann manuell betätigbar sein. Jede Antriebseinrichtung kann mindestens einen Elektromotor aufweisen, der das zugeordnete Nummerierrad über eine Getriebeanordnung antreibt. Die Getriebeanordnung hat vorzugsweise einen ersten Reduktionsfaktor. Der Elektromotor kann ein bürstenloser Gleichstrommotor mit elektronischer Kommutierung sein. Jeder Elektromotor kann über ein Untersetzungsgetriebe mit der Getriebeanordnung gekoppelt sein. Vorzugsweise stellt das Untersetzungsgetriebe eine zur Getriebeanordnung zusätzliche Reduzierung der Ausgangsgeschwindigkeit des Elektromotors bereit. Das Untersetzungsgetriebe kann bevorzugt ein Miniaturplanetenrädergetriebe sein. Alphanummerische oder andere zu druckende Symbole auf den Nummerierrädern können erhaben und seitenverkehrt ausgebildet sein, um einen indirekten Hochdruck zu ermöglichen.

Das rotierbare Halteelement ist vorzugsweise kreiszylinderförmig. Alternativ kann es annähernd kreiszylinderförmig sein, d.h. eine zumindest annähernd rotationssymmetrische Mantelfläche aufweisen, die durch Rotation einer Mantellinie, die ebenfalls nur annähernd gerade ist, entsteht. Das Halteelement ist vorzugsweise um dessen Längsachse rotierbar. Die Dreh-(Längs-)-achse des Halteelements mit den daran befestigten Nummernwerken ist in einer Ebene parallel oder annähernd parallel zu einer Berührungslinie des Bedruckstoffes mit den Nummernwerken und senkrecht oder annähernd senkrecht zur Transportrichtung des Bedruckstoffes in der Druckmaschine bzw. des Druckwerkes angeordnet. Die Drehgeschwindigkeit des Halteelements richtet sich nach der Vorschubgeschwindigkeit des Bedruckstoffes relativ zu der Druckformvorrichtung. Vorzugsweise sind die linearen Geschwindigkeiten des Bedruckstoffes und die Umfangsgeschwindigkeit der Druckformvorrichtung mit den Nummernwerken in einer Ebene, in der diese den Bedruckstoff beim Druckvorgang berühren, gleich.

Das mindestens eine Nummernwerk ist auf dem rotierbaren Halteelement befestigt, wobei die Befestigung eine Verstellung der Position des Nummernwerkes auf dem Halteelement erlaubt. Diese Verstellbarkeit ist vorzugsweise im Wesentlichen parallel zur Drehachse des Halteelements und zwar im Wesentlichen senkrecht zur Transportrichtung des Bedruckstoffes realisiert. Alternativ dazu kann die Verstellbarkeit auch im Wesentlichen oder zusätzlich parallel zur Mantelfläche des Halteelements und im Wesentlichen parallel zur Transportrichtung realisiert sein. Durch diese Möglichkeiten der Verstellbarkeit wird eine Anpassung der Einstellung der Druckposition auf dem Bedruckstoff verwirklicht. Es kann zusätzlich zu den vorstehenden Möglichkeiten auch vorgesehen sein, dass die Lage des Nummernwerkes auf dem Halteelement in radialer Richtung, d.h. dessen Höhe über dem Bedruckstoff, einstellbar ist. Damit können weitere Anpassungen des Druckes der Identifikationsmarkierungen vorgenommen werden.

Durch die Drehung des Halteelements mit den daran befestigten Nummernwerken werden letztere bei der Rotation der Druckformeinrichtung jeweils über definierten Stellen des Bedruckstoffes positioniert, sodass die Identifikationsmarkierungen mittels der Nummernwerke auf den Bedruckstoff gedruckt werden können. Die Nummernwerke sind auf dem Halteelement vorzugsweise lösbar befestigt. Beispielsweise können die Nummernwerke mittels Klammern, beispielsweise jeweils zwei Klammern für ein Nummernwerk, nämlich jeweils eines an zwei einander gegenüberliegenden Seiten der Nummernwerke, und/oder mittels einer Gleitführung an dem Halteelement befestigt sein. Hierzu können sich beispielsweise Halteelementringe auf dem Halteelement befinden, die entweder lösbar oder unlösbar mit dem Halteelement verbunden sind, oder das Halteelement ist außenseitig dazu ausgebildet, dass die Halteelementringe mit dem Halteelement einstückig ausgebildet sind. Die Nummernwerke können an diesen Halteelementringen vorzugsweise lösbar befestigt werden. Die Halteelementringe umfassen das Halteelement vorzugsweise auf einer senkrecht zur Drehachse verlaufenden Bahn. Die Halteelementringe weisen zur Befestigung der Nummernwerke hierfür geeignete Befestigungselemente auf, oder diese Befestigungselemente sind an den Nummernwerken oder an beiden Komponenten gemeinsam vorgesehen. Beispielsweise können Vorsprünge zum Ansetzen von (federnden) Klammern, Gleitführungen (beispielsweise Schwalbenschwanzführungen) oder dergleichen beispielsweise an den Halteelementringen vorgesehen sein.

Um insbesondere das Problem zu lösen, dass die Abweichung der tatsächlichen Position eines Druckfeldes für ein Druckobjekt von dessen Sollposition auf dem Bedruckstoff, auf dem eine Identifikationsmarkierung gedruckt werden soll, davon abhängig ist, an welcher Stelle sich das jeweilige Druckfeld auf einem Bedruckstoffbogen oder einer Bedruckstoffbahn befindet, ist in einer bevorzugten Weiterbildung der vorliegenden Erfindung vorgesehen, dass die Position jedes Nummernwerkes unabhängig von den Positionen anderer Nummernwerke auf dem Halteelement verstellbar ist. Wie oben ausgeführt ist, ist der Verzug des Bedruckstoffes durch den Druckvorgang in der Druckmaschine am führenden Rand des Bedruckstoffes stärker als am nachlaufenden Rand. Außerdem ergibt sich selbstverständlich auch ein Unterschied zwischen in Randbereichen verlaufenden Verlaufsbahnen zu einer mittigen Verlaufsbahn (wo sich allenfalls eine vernachlässigbare Abweichung der tatsächlichen Position zur Sollposition einstellt). Daher sind die Anforderungen an eine Positionseinstellung für die verschiedenen Nummernwerke auf dem Halteelement unterschiedlich.

In einer vereinfachten Ausführungsform der vorliegenden Erfindung sind dagegen alle Nummernwerke, die in derselben Ebene senkrecht zur Halteelementachse angeordnet sind lediglich gemeinsam verstellbar. Beispielsweise können alle Nummernwerke, die an einem Halteelementring befestigt sind, gemeinsam verstellbar sein. Hierzu kann der Halteelementring gegenüber dem Halteelement verstellbar sein, d.h. der Halteelementring ist auf dem Halteelement in axialer Richtung verschiebbar, und/oder der Halteelementring ist gegenüber dem Halteelement verdrehbar.

Das mindestens eine Nummernwerk ist mittels jeweils eines Aktors verstellbar. Beispielsweise kann der Aktor ein elektromechanischer Aktor sein, vorzugsweise ein Stellmotor, nämlich ein positionsgesteuerter Servoantrieb, der aus einem Servomotor mit einem Servoregler gebildet ist. Der Stellmotor kann ein beliebiger Motor sein, beispielsweise ein Gleichstrommotor, Asynchronmotor oder Synchronmotor. Der Aktor kann mittels eines Getriebes, vorzugsweise eines Untersetzungsgetriebes, auf das Nummernwerk wirken, sodass dieses zur Positionsverstellung entlang einer Verstellbahn parallel oder senkrecht zur Drehachse oder in Umfangsrichtung des Halteelements bewegbar ist. Hierzu können der Aktor und gegebenenfalls ein Getriebe innerhalb des Halteelements angeordnet sein, wenn dieses einen Innenraum zur Aufnahme des Aktors und des Getriebes aufweist.

In einer weiteren bevorzugten Weiterbildung der vorliegenden Erfindung ist mindestens ein Sensor vorhanden, mit dem die jeweilige Abweichung der tatsächlichen Positionen der Identifikationsmarkierungen von deren Sollpositionen ermittelbar ist.

Der mindestens eine Sensor kann hierzu an einer Stelle in Transportrichtung hinter dem Druckwerk in der Nähe der Bewegungsbahn des Bedruckstoffes angeordnet sein, sodass er bevorzugt berührungslos die Position von gedruckten Objekten, beispielsweise Banknotendruckobjekten, und der darin enthaltenen Identifikationsmarkierungen, detektiert, beispielsweise mittels optischer, magnetischer, elektromagnetischer oder noch anderer Erfassungsmethodik, sodass daraus die tatsächliche Position der Druckfelder für die Druckobjekte und/oder der Markierungsfelder für die Identifikationsmarkierungen auf dem Bedruckstoff ermittelt, beispielsweise berechnet, werden kann.

Der mindestens eine Sensor kann entweder die Abweichung der tatsächlichen von der Sollposition in Form eines elektrischen Signals ausgeben oder beispielsweise einer Bedienungsperson eine visuelle Kontrolle der Positionierung ermöglichen. Falls der Sensor beispielsweise eine Kamera ist, kann eine Bedienungsperson aufgrund der visualisierten Positionen der aktuell gedruckten Identifikationsmarkierungen erkennen, ob diese innerhalb der vorgegebenen Markierungsfelder oder bereits teilweise außerhalb dieser Felder gedruckt wurden, und gegebenenfalls auch, ob sich die Markierungen bereits am Rande der Felder, aber noch darin befinden. Dies würde der Bedienungsperson eine manuelle Einstellung der Position einzelner oder aller Nummernwerke ermöglichen. Die Bedienungsperson könnte in diesem Falle die Aktoren betätigen, indem Stellimpulse auf diese ausgeübt werden. Hierzu kann sich die Bedienungsperson in einem Leitstand befinden und die Aktoren zentral von dort aus verstellen. Daher muss die Druckmaschine für den Verstellvorgang nicht geöffnet werden.

Als Sensor können Kamerasysteme verwendet werden, welche ebenfalls zur Auslesung, Erfassung und Kontrolle der gedruckten Seriennummern verwendet werden können.

In einer weiteren bevorzugten Weiterbildung der vorliegenden Erfindung ist der mindestens eine Aktor durch jeweils ein von dem mindestens einen Sensor erzeugtes elektrisches Signal (Stellimpuls) ansteuerbar (inline Rückkopplung). Aus dem elektrischen Signal des Sensors wird zunächst jeweils die tatsächliche Position der gedruckten Identifikationsmarkierung ermittelt und daraus die Abweichung zu deren Sollposition berechnet. Aus dieser Abweichung ergibt sich ein Stellimpuls, der an den Aktor geliefert wird, sodass dieser die Position des zugehörigen Nummernwerks verstellt (nachsteuert). Somit wird die Position der mindestens einen Identifikationsmarkierung in Verfahrensschritt (b) vorzugsweise mittels des mindestens einen Sensors ermittelt, und anschließend wird die Abweichung der ermittelten Position von der Sollposition berechnet und in Form eines elektrischen Signals ausgegeben. Der Sensor kann das die Abweichung der ermittelten Position von der Sollposition wiedergebende elektrische Signal ausgeben, wobei das Verfahren zwischen Verfahrensschritt (c) und Verfahrensschritt (d) den folgenden weiteren Verfahrensschritt umfasst:
(c1) Übermitteln des elektrischen Signals an den mindestens einen Aktor, der eine Position des mindestens einen Nummernwerkes auf dem rotierbaren Halteelement der Druckformvorrichtung in geeigneter Weise verstellt.

Folglich kann der Stellimpuls entweder manuell oder aufgrund einer Regelung erzeugt werden. Eine manuelle Regelung setzt voraus, dass eine Bedienungsperson die Abweichung der tatsächlichen Position der Identifikationsmarkierung von der Sollposition überwacht. Eine Regelung, die eine Steuerkette vom Sensor über ein Steuerglied zum Aktor umfasst, ermöglicht eine automatische Verstellung des Aktors.

Der Sensor kann auch in diesem Falle beispielsweise durch eine Kamera gebildet sein. Mittels einer hierfür geeigneten Bildverarbeitung können dann aus den mit der Kamera ermittelten Daten die Druckobjekte und die exakten Positionen der Identifikationsmarkierungen bzw. die Markierungsfelder für diese Markierungen innerhalb der Druckobjekte erfasst werden. Aus diesen Daten können wiederum zunächst die tatsächlichen Positionen der letzten gedruckten Identifikationsmarkierungen und aus diesen die Abweichungen der tatsächlichen zu den Sollpositionen berechnet werden. Die ermittelten Abweichungen werden als Stellimpulse an die Aktoren weitergeleitet, sodass diese die entsprechenden Nummernwerke in geeigneter Weise auf dem Halteelement exakt positionieren. In entsprechender Weise können auch Sensoren eingesetzt werden, die auf anderen physikalischen Prinzipien als der optischen Erfassung der Druckobjekte beruhen.

Die Verstellung der Positionen der Nummernwerke kann entweder ständig bereits bei einer Abweichung von einer Idealposition einer Identifikationsmarkierung vorgenommen werden oder lediglich erst dann, wenn eine Identifikationsmarkierung nicht mehr innerhalb des Markierungsfeldes liegt oder gerade droht, dieses beispielsweise beim nächsten Druckvorgang zu verlassen. In ersterem Falle werden die Positionen der Nummernwerke ständig zwischen zwei aufeinanderfolgenden Druckvorgängen ermittelt, sofern eine Verstellung durch eine detektierte Abweichung erforderlich wird. In letzterem Falle findet eine Verstellung nur dann statt, wenn sich die Markierung beim zuletzt vorgenommenen Druck nicht mehr vollständig innerhalb des Markierungsfeldes befindet oder bereits an dessen Rand liegt. Beispielsweise kann auch innerhalb des Markierungsfeldes ein kleineres Toleranzfeld definiert sein, in dem sich die Markierung stets befinden soll, wobei der Aktor dann zur Verstellung angesprochen wird, wenn die Markierung dieses Toleranzfeld verlässt.

In einer weiteren bevorzugten Weiterbildung der vorliegenden Erfindung ist der Bedruckstoff vorzugsweise durch einen Druckbogen gebildet. Auf dem Bedruckstoff sind mittels der Druckformvorrichtung Identifikationsmarkierungen in Markierungsfeldern erzeugbar, wobei die Markierungsfelder in Druckfeldern angeordnet sind, die in einer n Reihen und m Spalten aufweisenden Matrix angeordnet sind. Die Reihen verlaufen quer zu einer Transportrichtung des Bedruckstoffes, und die Spalten verlaufen parallel zu der Transportrichtung. Auf dem rotierbaren Halteelement ist, korrespondierend zu den n x m Druckfeldern, jeweils ein Nummernwerk angeordnet, wobei n und m ganze Zahlen größer als Null sind. Diese Nummernwerke bilden Segmente der Druckformvorrichtung.

Falls beispielsweise 40 Banknoten aus einem Bedruckstoffbogen hergestellt werden sollen, indem 40 Banknotendrucke vorderseitig auf den Bedruckstoffbogen und korrespondierend dazu auch entsprechende Drucke rückseitig gedruckt werden, nämlich beispielsweise jeweils fünf Banknotendrucke in acht in Transportrichtung aufeinanderfolgenden Reihen, betragen n = 8, m = 5. Somit ergeben sich insgesamt 40 Identifikationsmarkierungen (Seriennummern) auf dem Bedruckstoffbogen. Falls in jedem Druckfeld zwei Identifikationsmarkierungen gedruckt werden sollen, müssen insgesamt 80 Identifikationsmarkierungen auf dem Bedruckstoffbogen gedruckt werden. Diese können natürlich mit einer einzigen Druckformvorrichtung in einem einzigen Druckwerk erzeugt werden, die sämtliche, nämlich 80, Nummernwerke aufweist. Bevorzugt werden aber zunächst erste Identifikationsmarkierungen in einem ersten Druckvorgang mit einem ersten Druckwerk in erste Markierungsfelder und dann zweite Identifkationsmarkierungen in einem zweiten Druckvorgang mit einem zweiten Druckwerk in zweite Markierungsfelder gedruckt. Entsprechendes gilt für den Fall von noch mehr Identifkationsmarkierungen in jedem Druckfeld. Vorzugsweise sind in dem vorstehenden Beispiel 40 Nummernwerke auf jedem der zwei Halteelemente befestigt. Bevorzugt werden alle 80 Identifikationsmarkierungen jedoch in einem Druckgang gedruckt. Dies ist bevorzugt, sofern die Identifikationsmarkierungen sich wie zum Beispiel bei der Euro 1-Serie oder der Euro 2-Serie auf der gleichen Seite der Banknote befinden.

Falls die anschließend vereinzelten Wert- oder Sicherheitsdokumente, beispielsweise Banknoten, mit in auf- oder absteigender Folge aufeinanderfolgenden Identifikationsmarkierungswerten zu Bündeln kollationiert werden sollen, sind die Identifikationsmarkierungen auf dem Bedruckstoffbogen so anzubringen, dass eine entsprechende Kollationierung in der angegebenen Art und Weise problemlos möglich ist. In dem vorgenannten Beispiel sind beispielsweise die Druckobjekte (Banknotendrucke) der ersten Reihe auf dem Bedruckstoffbogen mit aufeinanderfolgenden Identifikationsmarkierungen zu versehen, desgleichen jeweils die Druckobjekte in den nachfolgenden Reihen, wobei die Markierungswerte der Identifikationsmarkierungen eines letzten Druckobjekts in einer Reihe und eines ersten Druckobjekts in der nachfolgenden Reihe aufeinanderfolgen. Falls, wie in dem vorstehenden Beispiel, mehrere Identifikationsmarkierungen im Bereich eines Druckobjekts anzubringen sind, sind diese identisch.

Zur Erzeugung dieser Identifikationsmarkierungen sind die Nummernwerke auf dem Halteelement so anzubringen und anzusteuern, dass sie die Identifikationsmarkierungen auf die Druckobjekte auf dem Bedruckstoffbogen wie erläutert aufdrucken können. Die Nummernwerke befinden sich auf dem rotierbaren Halteelement beispielsweise in einer relativen Anordnung zueinander, die derjenigen der Druckobjekte auf dem Bedruckstoffbogen entspricht, d.h. beim Abrollen der Druckformvorrichtung auf dem Bedruckstoff ergibt sich die relative Anordnung der Markierungen in den matrixförmig angeordneten Druckfeldern. Gegebenenfalls sind mehrere Nummernwerke in einer vorgegebenen räumlichen Anordnung zueinander zusammengefasst angeordnet, um mehrere (identische) Markierungen im Bereich eines Druckobjekts (Druckfeldes) anzubringen. An den Nummernwerken werden bei matrixförmiger Anordnung in den Reihen aufeinander folgende Markierungswerte eingestellt, wobei der Markierungswert von Nummernwerken eines letzten Matrixelements einer Reihe zum Markierungswert von Nummernwerken des ersten Matrixelements der nachfolgenden Reihe um eine Einheit ansteigt. Nachdem alle Identifikationsmarkierungen eines Bedruckstoffbogens gedruckt worden sind, werden die Markierungswerte aller Nummernwerke auf neue Werte eingestellt, wobei der nunmehr niedrigste Wert um eine Einheit höher ist als der höchste Markierungswert des vorangehend gedruckten Bedruckstoffbogens. Die weiteren Nummernwerke werden wie vorstehend erläutert eingestellt.

In der vorstehend erläuterten Ausführungsform der vorliegenden Erfindung können die Positionen entweder aller Nummernwerke unabhängig voneinander verstellbar sein. Oder lediglich die Positionen einiger Nummernwerke sind verstellbar, während die Positionen anderer nicht verstellbar sind. Beispielsweise können die Positionen von sich in einem mittleren Transportbereich befindenden Nummernwerken auf dem Halteelement fixiert (nicht verstellbar) sein, während die Positionen von im Randbereich befindlichen Nummernwerken verstellbar sind. Entsprechend kann vorgesehen sein, dass zwar die Positionen aller Nummernwerke verstellbar, einige Nummernwerke aber nicht mit entsprechenden Aktoren ausgerüstet sind, sodass diese nur manuell feineingestellt werden können. In dieser Ausführungsform wird der Umstand berücksichtigt, dass zu erwarten ist, dass Abweichungen der ermittelten Positionen von den Sollpositionen lediglich im Randbereich des Bedruckstoffes erheblich sind, während die Abweichungen im mittleren Bereich relativ klein sind.

In einer weiteren bevorzugten Weiterbildung der vorliegenden Erfindung ist die Druckformvorrichtung zur Verwendung in einem Druckwerk für den direkten Hochdruck einsetzbar. In diesem Falle weist das Druckwerk zusätzlich zu mindestens einem mit den Nummernwerken versehenen Druckformzylinder (Druckformvorrichtung) jeweils eine Gegendruckrolle und mindestens ein Farbwerk auf, wobei das Druckwerk dazu ausgebildet ist, dass die von dem mindestens einen Farbwerk stammende Farbe auf die mindestens eine Druckformvorrichtung und von dort auf den Bedruckstoff gelangt. Alternativ ist auch der indirekte Hochdruck einsetzbar (Letterset). In diesem Falle weist das Druckwerk zusätzlich zu mindestens einem mit den Nummernwerken versehenen Druckformzylinder (Druckformvorrichtung) jeweils ein Farbwerk, das Farbe zu den Nummernwerken zuführt, ferner einen Gummituchzylinder (Transferrolle), auf den die Nummernwerke die Farbe übertragen und von dem aus der Farbdruck auf den Bedruckstoff übertragen wird, sowie einen Druckzylinder (Gegendruckrolle) auf. Falls mit einer einzigen Farbe gedruckt werden soll, reicht es aus, dass lediglich ein Farbwerk sowie ein Druckformzylinder vorgesehen sind. Beim Mehrfarbendruck müssen mehrere Farbwerke und Druckformvorrichtungen entsprechend der Anzahl der Farben vorgesehen werden.

In einer weiteren bevorzugten Ausführungsform der Erfindung kann das Druckobjekt dazu ausgebildet sein, dass die Markierungsfelder von einem im sichtbaren Spektralbereich nicht wahrnehmbaren, dafür aber in einem anderen Spektralbereich, beispielsweise im IR- oder UV-Bereich, detektierbaren Material umgeben sind, sodass die Position einer in das Markierungsfeld gedruckten Identifikationsmarkierung leicht erfassbar ist, ohne dass das Material, das das Markierungsfeld umgibt und damit anzeigt, visuell wahrnehmbar ist. Die tatsächliche Position der Identifikationsmarkierung wird in diesem Falle durch den in dem entsprechenden Spektralbereich erfassbaren Kontrast der Identifikationsmarkierung zu dem das Markierungsfeld umgebenden Material leicht detektiert. Das Material kann sich in einem Oberflächenbereich, unmittelbar angrenzend an das Markierungsfeld befinden. Es kann in den Bedruckstoff eingearbeitet oder auf diesen aufgebracht, beispielsweise aufgedruckt, sein.

Zur näheren Erläuterung der Erfindung dienen nachfolgende Figuren, die lediglich Ausführungsbeispiele darstellen:
- Fig. 1: zeigt die Rückseite einer Banknote in einer schematischen Darstellung mit zwei Identifikationsmarkierungen;
- Fig. 2: zeigt einen Druckbogen zur Herstellung von Banknoten mit acht Reihen von jeweils fünf Banknotennutzen;
- Fig. 3: zeigt den Versatz der Identifikationsmarkierungen auf unterschiedlichen Druckfeldern auf einem Druckbogen aufgrund der trapezförmigen Auswalzung des Druckbogens;
- Fig. 4: zeigt zwei in einer Druckmaschine hintereinander beförderte Druckbogen mit einer durch die Auswalzung verursachten Trapezverformung;
- Fig. 5: zeigt ein Druckwerk in einer schematischen Seitenansicht;
- Fig. 6: zeigt ein Nummernwerk für eine Ausführungsform der erfindungsgemäßen Druckformvorrichtung in einer isometrischen Darstellung;
- Fig. 7: zeigt eine Ausführungsform der erfindungsgemäßen Druckformvorrichtung in einer schematischen Seitenansicht;
- Fig. 8: zeigt eine Ausführungsform der erfindungsgemäßen Druckformvorrichtung in einer isometrischen schematischen Ansicht;
- Fig. 9: zeigt einen Ausschnitt aus einer Ausführungsform der erfindungsgemäßen Druckformvorrichtung in einer schematischen Schnittansicht.

In der nachfolgenden Figurenbeschreibung bezeichnen gleiche Bezugszeichen gleiche Elemente und/oder Elemente mit derselben Funktion.

Die in Fig. 1 gezeigte Rückseite 102 einer Banknote 100 (Wertdokument) wird in üblicher Weise durch einen Aufdruck eines Druckbildes (Druckobjektes) 101 auf einen Bedruckstoff 105, hier ein Baumwollpapier, hergestellt. Diese Banknote 100 weist zu ihrer eindeutigen Identifizierung an der gezeigten Rückseite 102 eine Identifizierungsmarkierung 200 in Form einer Seriennummer aus alphanumerischen Zeichen auf, wobei die Seriennummer 200 aus zwei führenden Buchstaben und zehn Ziffern gebildet ist. Die Seriennummer 200 ist in voller Länge in ein erstes Markierungsfeld 310 im oberen rechten Eckbereich der Banknote 100 gedruckt. Darüber hinaus befindet sich ein Fragment 200` der Seriennummer 200, das aus deren letzten sechs Ziffern gebildet ist, in einem zweiten Markierungsfeld 320 etwa in der Mitte in der unteren Hälfte der Banknote 100.

Derartige Banknoten 100 werden zunächst im Mehrfachnutzen 500, beispielsweise in einer 5 x 8-Matrix, hergestellt, indem ein 720 mm x 650 mm großer Druckbogen 500 mit acht Reihen 520 von jeweils fünf Druckfeldern/Banknotennutzen 510.xx (in fünf Spalten 530) gebildet wird (Fig. 2). Die gedruckten Druckbilder 101 (Fig. 1) sind in die entsprechenden Druckfelder 510.xx gedruckt. Beispielsweise werden 8500 Druckbögen 500 pro Stunde mit einer Lineargeschwindigkeit von 1,5 bis 3 m/s hergestellt. In jedem der Druckfelder 510.xx befinden sich die zwei Markierungsfelder 310, 320 für die Markierungen 200, 200', die hier nur angedeutet sind. Die Toleranz für die Positionierung der Markierungen 200, 200` auf den einzelnen Banknoten 100 beträgt beispielsweise 1,2 mm.

Da die Druckbogen 500 durch die vorgehenden Aufdrucke mechanisch belastet werden, wird das Bogenmaterial ausgewalzt. Dadurch ergibt sich eine Trapezform, wobei die längere Grundseite des Trapezes den führenden Rand 501, 501' (in der Transportrichtung T in der Druckmaschine) bildet (Fig. 4; Verzug relativ zur Transportbahn TB gezeigt). Dadurch dass die Nummernwerke 800 der Druckformvorrichtung 700 (Fig. 8) an vorbestimmten Positionen auf den Druckbogen 500, 500' die Markierungen 200, 200` anbringen, kann es leicht vorkommen, dass die Markierungen 200, 200` nicht in die Markierungsfelder 310, 320 sondern teilweise außerhalb dieser Felder 310, 320 gedruckt werden (Fig. 3).

Das für den Nummerndruck verwendete Druckverfahren ist das Letterset-Druckverfahren, das ein indirektes Hochdruckverfahren ist. Alternativ kann auch ein direktes Druckverfahren angewendet werden. Eine für das Letterset-Druckverfahren geeignete Druckvorrichtung 600 ist schematisch in Fig. 5 gezeigt: Der Druckbogen 500, 500' wird von oben kommend zwischen einem Druckzylinder (Gegendruckrolle) 610 und einem Gummituchzylinder 620 hindurchgeführt, wobei die Gegendruckrolle 610 den Druckbogen 500, 500' an den Gummituchzylinder 620 andrückt. Ein Farbwerk 630 liefert über Zwischenübertragungswalzen 640 Farbe an den Druckformzylinder 700 (Druckformvorrichtung), der die Nummernwerke 800 trägt. Die erhabenen Bereiche 811 der Markierungselemente 810 (Fig. 6, 7, 9) werden dadurch mit der Farbe benetzt und drücken diese dann auf den Gummituchzylinder 620, der das Druckbild durch Farbspaltung abnimmt. Vom Gummituchzylinder 620 wird das Druckbild dann auf den Druckbogen 500, 500' übertragen.

Der Druckformzylinder 700 weist die Nummernwerke 800 auf. Derartige Nummernwerke 800 sind bekannt. Ein typisches Nummernwerk 800 ist in DE 20 2007 019 477 U1 beschrieben. Eine isometrische Ansicht eines derartigen Nummernwerkes 800 ist in Fig. 6 dargestellt. Dieses Nummernwerk 800 weist mehrere nebeneinander angeordnete Nummernscheiben 815 mit erhabenen Bereichen 811 mit alphanumerischen Symbolen an den Stirnseiten auf. Die Nummernscheiben 815 sind rotierbar auf einer Achse 820 gelagert. Die Scheiben 815 sind jeweils von einem Motor mit Getriebeuntersetzung 830 angetrieben, sodass die Stellung jeder einzelnen Scheibe 815 individuell eingestellt werden kann.

Der Druckformzylinder 700 ist im vorliegenden Falle mit 40 Nummernwerken 800 ausgerüstet, die in einer Anordnung auf einer Walze 710 sitzen, die der matrixförmigen Anordnung der Banknoten 100 auf dem Druckbogen 500 entspricht, nämlich in acht Reihen von jeweils fünf Nummernwerken 800 (Fig. 7, 8). Die Nummernwerke 800 bilden Segmente des Mantels des Druckformzylinders, wobei diese Segmente allerdings nicht notwendigerweise den gesamten Mantel erfassen, sondern lediglich den Winkelbereich in Umfangsrichtung, der der Erstreckung aller Reihen 520 von Druckfeldern 510.xx auf dem Bedruckstoff 105 entspricht (Fig. 7). Die Darstellungen in Fig. 7, 8 zeigen nicht, dass sich zwischen den einzelnen Nummernwerken 800 Mindestabstände befinden, die gewährleisten, dass die Positionen der Nummernwerke 800 unabhängig voneinander parallel zur Mantelfläche 711 der Walze 710 verstellt werden können. Die Nummernscheiben 815 der Nummernwerke 800 stehen über die Walzenperipherie vor.

Zur Befestigung der Nummernwerke 800 sind auf der Walze 710 mit einem Durchmesser von beispielsweise 140 mm fünf Sitzringe (Halteelementringe) 720 befestigt (nicht dargestellt). Der äußere Durchmesser der Sitzringe 720 beträgt beispielsweise 220 mm. Diese Sitzringe 720 umgreifen die Walze 710 und weisen für jedes Nummernwerk 800, das sie tragen, eine Ausnehmung 721 als Gleitführung in Form einer Schwalbenschwanzführung parallel zur Mantellinie der Walze 710 auf (Fig. 9). Die Nummernwerke 800 selbst sind hierzu mit einem komplementären Schwalbenschwanz 840 ausgerüstet, der in der Schwalbenschwanzführung 721 gehalten wird. Damit sind die Nummernwerke 800 auf der Walze 710 entlang den Mantellinien, d.h. in axialer Richtung, verstellbar. Die Verstellung kann mittels eines Aktors 850, beispielsweise eines Stellmotors, vorgenommen werden, der sich unterhalb des jeweiligen Nummernwerkes 800 innerhalb der Walze befindet und der von außen einen Stellimpuls erhält. Der Aktor 850 wirkt über eine durch einen Schlitz im Sitzring 720 hindurchgreifende Mitnehmerzunge 860 des Nummernwerkes 800. Der die Nummernwerke 800 aufweisende Druckformzylinder 700 weist einen Durchmesser von beispielsweise 370 mm auf.

Zum aufeinanderfolgenden Bedrucken eines Bedruckstoffes 105, beispielsweise von matrixförmig angeordnete Druckfelder 510.xx aufweisenden Druckbögen 500, werden die Nummernwerke 800 des Druckformzylinders 700 beispielsweise zunächst derart eingestellt, dass diese auf aufeinanderfolgende Markierungswerte, also beispielsweise YA123456770, YA123456771, YA123456772, ... eingestellt werden und zwar von einer ersten Reihe der Nummernwerke 800 ausgehend, die Markierungen in die Banknotendruckfelder 510.11, 510.12, 510.13 am führenden Rand 501 des Druckbogens 500 drucken, und innerhalb der Reihen von links nach rechts bis zu der letzten Reihe, sodass die Druckfelder 510.81, 510.82, 510.83, 510.84, 510.85 der letzten Reihe 520 des Druckbogens 500 die Markierungswerte ..., YA123456808, YA123456809, YA123456810 erhalten (Fig. 2).

Nachdem der erste Druckbogen 500 mit den Markierungswerten versehen ist, passiert dieser eine Kamera (Sensor) 900, die den Druckbogen 500 reproduziert und die erhaltenen Daten an eine Bildverarbeitungseinheit 910 weiterleitet (Fig. 4), wobei die tatsächlichen Positionen der gedruckten Markierungen 200, 200' erfasst werden. Falls einzelne der Markierungen 200, 200' nicht vollständig innerhalb der hierfür vorgesehenen Markierungsfelder 310, 320 angeordnet sind oder sich bereits einem Rand der Felder nähern, werden elektrische Stellimpulse 920 an die Aktoren 850 der Nummernwerke 800 der Druckformvorrichtung 700 geleitet, die der Lage der entsprechenden Druckfelder 510.xx auf dem Druckbogen 500 entsprechen. Dadurch werden die Positionen dieser Nummernwerke 800 verstellt. Diese Positionsverstellung wird vorgenommen, bevor der nächste (zweite) Druckbogen 500' mit den Markierungen 200, 200' versehen wird.

Ferner werden die Markierungswerte der Nummernwerke 800 vor dem Bedrucken des nächsten (zweiten) Druckbogens 500' umgestellt, sodass sie nunmehr mit dem nächsten noch nicht gedruckten Markierungswert beginnen, also entsprechend dem vorstehenden Beispiel beginnend mit YA123456811, YA123456812, YA123456813, ... und endend mit ..., YA123456848, YA123456849, YA123456850. Durch die Positionsverstellung der Nummernwerke 800 werden diese Markierungen 200, 200' exakt in die hierfür vorgesehenen Markierungsfelder 310, 320 gedruckt, sodass die erforderlichen Toleranzen eingehalten werden.

In einer alternativen Variante kann die Nummerierung bei 40 Nutzen pro Bogen wie folgt vorgenommen werden: Auf einem ersten Bogen werden die Druckfelder 510.xx mit der Folge YA000000001, YA000000101, ... bis YA000003801, YA000003901 gedruckt. Auf einem darauf folgenden zweiten Bogen werden die Druckfelder 510.xx dementsprechend mit einer endenden Ziffer '2' bedruckt. Entsprechend werden die nachfolgenden Bogen bedruckt. Der einhundertste Bogen wird mit YA000000100, YA000000200, ... bis YA000003900, YA000004000 bedruckt. Bogen 101 beginnt mit der Nummerierung YA000004001. Die folgenden Markierungen tragen die Nummerierungen YA000004101, ... bis YA000007801, YA000007901. Bogen 200 erhält die Nummerierungen YA000004100, YA000004200, ... bis YA000007900, YA000008000.

### Bezugszeichenliste

- 100: Banknote, Wert- oder Sicherheitsdokument
- 101: Druckbild, Druckobjekt
- 102: Rückseite
- 105: Bedruckstoff
- 200: Identifizierungsmarkierung, Seriennummer
- 200`: Identifizierungsmarkierung, Fragment der Seriennummer
- 310: erstes Markierungsfeld
- 320: zweites Markierungsfeld
- 500: Mehrfachnutzen, Druckbogen
- 501, 501': führender Rand
- 510.xx: Druckfeld, (Banknoten-)Nutzen
- 520: Zeile
- 530: Spalte
- 600: (Letterset-)Druckvorrichtung, Druckwerk
- 610: Gegendruckrolle, Druckzylinder
- 620: Gummituchzylinder, Transferrolle
- 630: Farbwerk
- 700: Druckformvorrichtung, Druckformzylinder
- 710: Walze, Halter
- 720: Sitzring, Haltering
- 721: Ausnehmung, Gleitführung, Schwalbenschwanzführung
- 800: Nummernwerk
- 810: Markierungselement
- 811: erhabener Bereich mit alphanumerischen Symbolen
- 815: Nummerscheibe
- 820: Achse
- 830: Motor mit Getriebeuntersetzung
- 840: Schwalbenschwanz
- 850: Aktor, Stellmotor
- 860: Mitnehmerzunge
- 900: Kamera, Sensor
- 910: Bildverarbeitungseinheit
- 920: elektrisches Signal, elektrischer Stellimpuls
- T: Transportrichtung
- TB: Transportbahn

## Patentansprüche

1. Druckformvorrichtung (700) für das Aufbringen von Identifikationsmarkierungen (200, 200') auf einen Bedruckstoff (105), aufweisend mindestens ein auf einem rotierbaren Halteelement (710) angeordnetes Nummernwerk (800), dessen Position auf dem rotierbaren Halteelement (710) zumindest parallel zu einer Drehachse des rotierbaren Halteelements oder parallel zur Mantelfläche des rotierbaren Halteelements und zusätzlich gegebenenfalls auch in radialer Richtung verstellbar ist, **dadurch gekennzeichnet, dass** das mindestens eine Nummernwerk (800) mittels jeweils eines Aktors (850) zur Anpassung der Einstellung der Druckposition auf dem Bedruckstoff verstellbar ist.

2. Druckformvorrichtung (700) nach Anspruch 1, **dadurch gekennzeichnet, dass** die Position jedes Nummernwerkes (800) unabhängig von den Positionen anderer Nummernwerke (800) verstellbar ist.

3. Druckformvorrichtung (700) nach einem der vorstehenden Ansprüche, **dadurch gekennzeichnet, dass** das mindestens eine Nummernwerk (800) mittels jeweils eines elektromechanischen Aktors (850) verstellbar ist.

4. Druckformvorrichtung (700) nach Anspruch 3, **dadurch gekennzeichnet, dass** der mindestens eine elektromechanische Aktor (850) durch jeweils einen Stellmotor gebildet ist.

5. Druckformvorrichtung (700) nach einem der vorstehenden Ansprüche, **dadurch gekennzeichnet, dass** der mindestens eine Aktor (850) durch jeweils ein von mindestens einem Sensor (900) erzeugtes elektrisches Signal (920) ansteuerbar ist, aus dem jeweils eine Sollpositionierung des Nummernwerkes (800) berechnet wird.

6. Druckformvorrichtung (700) nach einem der vorstehenden Ansprüche, **dadurch gekennzeichnet, dass** auf dem Bedruckstoff (105) mittels der Druckformvorrichtung (700) Identifikationsmarkierungen (200, 200') in Markierungsfeldern (310, 320) erzeugbar sind, die in Druckfeldern (510, 510.xx) angeordnet sind, die in einer n Reihen (520) und m Spalten (530) aufweisenden Matrix angeordnet sind, wobei die Reihen (520) quer zu einer Transportrichtung (T) des Bedruckstoffes (105) und die Spalten (530) parallel zu der Transportrichtung (T) verlaufen und wobei auf dem rotierbaren Halteelement (710), korrespondierend zu den n x m Druckfeldern (510, 510.xx), jeweils ein Nummernwerk (800) angeordnet ist, wobei n und m ganze Zahlen größer als Null sind.

7. Druckformvorrichtung (700) nach einem der vorstehenden Ansprüche, **dadurch gekennzeichnet, dass** die Druckformvorrichtung (700) für einen direkten oder indirekten Hochdruck ausgebildet ist, so dass die Druckformvorrichtung (700) in einem Druckwerk (600) für den direkten oder indirekten Hochdruck einsetzbar ist.

8. Druckwerk (600) für das Aufbringen von Identifikationsmarkierungen (200, 200') auf einen Bedruckstoff (105), aufweisend mindestens eine Druckformvorrichtung (700) nach einem der Ansprüche 1 bis 7, mindestens eine Gegendruckrolle (610) und mindestens ein Farbwerk (630), wobei das Druckwerk (600) dazu ausgebildet ist, dass die von dem mindestens einen Farbwerk (630) stammende Farbe auf die mindestens eine Druckformvorrichtung (700) und von dort auf den Bedruckstoff (105) gelangt.

9. Druckwerk (600) für das Aufbringen von Identifikationsmarkierungen (200, 200') auf einen Bedruckstoff (105), aufweisend mindestens eine Druckformvorrichtung (700) nach einem der Ansprüche 1 bis 7, ferner mindestens eine Transferrolle (620), mindestens eine Gegendruckrolle (610) und mindestens ein Farbwerk (630), wobei das Druckwerk (600) dazu ausgebildet ist, dass die von dem mindestens einen Farbwerk (630) stammende Farbe auf die mindestens eine Druckformvorrichtung (700), von dort auf die mindestens eine Transferrolle (620) und von dort auf den Bedruckstoff (105) gelangt.

10. Verfahren zum positionsgenauen Drucken einer Identifikationsmarkierung (200, 200') auf einen Bedruckstoff (105) mittels eines Druckwerkes (600), das mindestens eine Druckformvorrichtung (700) nach einem der Ansprüche 1 bis 7 aufweist, wobei die Druckformvorrichtung (700) mindestens ein Nummernwerk (800) auf einem rotierbaren Halteelement (710) aufweist, wobei die Position des Nummernwerkes (800) auf dem rotierbaren Halteelement (710) zumindest parallel zu einer Drehachse des rotierbaren Halteelements oder parallel zur Mantelfläche des rotierbaren Halteelements verstellbar ist, und gegebenenfalls auch in radialer Richtung verstellbar ist und wobei das Verfahren folgende Verfahrensschritte umfasst:
(a) Bedrucken des Bedruckstoffes (105) mit mindestens einer Identifikationsmarkierung (200, 200`);
(b) Ermitteln der Position der mindestens einen Identifikationsmarkierung (200, 200`) auf dem Bedruckstoff (105);
(c) Vergleichen der ermittelten Position der mindestens einen Identifikationsmarkierung (200, 200') mit einer Sollposition; und
(d) Verstellen der Position des mindestens einen Nummernwerkes (800) auf dem rotierbaren Halteelement (710) mittels jeweils eines Aktors (850) zur Anpassung der Einstellung der Druckposition auf dem Bedruckstoff.

11. Verfahren nach Anspruch 10, **dadurch gekennzeichnet, dass** die Position der mindestens einen Identifikationsmarkierung (200, 200') in Verfahrensschritt (b) mittels mindestens eines Sensors (900) ermittelt wird, der ein die Abweichung der ermittelten Position von der Sollposition wiedergebendes elektrisches Signal (920) ausgibt, und dass das Verfahren zwischen Verfahrensschritt (c) und Verfahrensschritt (d) den folgenden weiteren Verfahrensschritt umfasst:
(c1) Übermitteln des elektrischen Signals (920) an mindestens einen eine Position des mindestens einen Nummernwerkes (800) auf dem rotierbaren Halteelement (710) der Druckformvorrichtung (700) verstellenden Aktor (850).

12. Verfahren nach einem der Ansprüche 10 und 11, **dadurch gekennzeichnet, dass** der Bedruckstoff (105) mittels der mindestens einen Druckformvorrichtung (700) mit Identifikationsmarkierungen (200, 200') in Markierungsfeldern (310, 320) bedruckt wird, die in Druckfeldern (510, 510.xx) angeordnet sind, die eine n Reihen (520) und m Spalten (530) aufweisende Matrix bilden, wobei die Reihen (520) quer zu einer Transportrichtung (T) des Bedruckstoffes (105) und die Spalten (530) parallel zu der Transportrichtung (T) verlaufen, wobei n und m ganze Zahlen größer als Null sind.

13. Verfahren nach einem der Ansprüche 10 bis 12, **dadurch gekennzeichnet, dass** der Bedruckstoff (105) ein Vorprodukt eines Wert- oder Sicherheitsdokuments (100) ist.

## Claims

1. Printing forme device (700) for applying identification marks (200, 200') to a printing substrate (105), comprising at least one numbering unit (800) which is arranged on a rotatable retaining element (710) and of which the position on the rotatable retaining element (710) is adjustable at least in parallel with an axis of rotation of the rotatable retaining element or in parallel with the lateral surface of the rotatable retaining element and, in addition, optionally also in the radial direction, **characterized in that** the at least one numbering unit (800) is adjustable by means of an actuator (850) in each case for adapting the setting for the printing position on the printing substrate.

2. Printing forme device (700) according to claim 1, **characterized in that** the position of each numbering unit (800) is adjustable independently of the positions of other numbering units (800).

3. Printing forme device (700) according to any one of the preceding claims, **characterized in that** the at least one numbering unit (800) is adjustable by means of an electromechanical actuator (850) in each case.

4. Printing forme device (700) according to claim 3, **characterized in that** the at least one electromechanical actuator (850) is formed by a servomotor in each case.

5. Printing forme device (700) according to any one of the preceding claims, **characterized in that** the at least one actuator (850) is actuatable by an electrical signal (920) generated by at least one sensor (900) in each case, from which signal a target position of the numbering unit (800) is calculated in each case.

6. Printing forme device (700) according to any one of the preceding claims, **characterized in that** the printing forme device (700) can generate identification marks (200, 200') on the printing substrate (105) in mark fields (310, 320) arranged in print fields (510, 510.xx) which are arranged in a matrix comprising n rows (520) and m columns (530), wherein the rows (520) extend transversely to a transport direction (T) of the printing substrate (105) and the columns (530) extend in parallel with the transport direction (T) and wherein a numbering unit (800) is arranged on the rotatable retaining element (710) in each case, so as to correspond to the n x m print fields (510, 510.xx), where n and m are integers that are greater than zero.

7. Printing forme device (700) according to any one of the preceding claims, **characterized in that** the printing forme device (700) is configured for direct or indirect relief printing, such that the printing forme device (700) can be used in a printing unit (600) for the direct or indirect relief printing.

8. Printing unit (600) for applying identification marks (200, 200') to a printing substrate (105), comprising at least one printing forme device (700) according to any one of claims 1 to 7, at least one counter-pressure roller (610) and at least one inking unit (630), wherein the printing unit (600) is configured such that the ink coming from the at least one inking unit (630) reaches the at least one printing forme device (700), and from there reaches the printing substrate (105).

9. Printing unit (600) for applying identification marks (200, 200') to a printing substrate (105), comprising at least one printing forme device (700) according to any one of claims 1 to 7, further comprising at least one transfer roller (620), at least one counter-pressure roller (610) and at least one inking unit (630), wherein the printing unit (600) is configured such that the ink coming from the at least one inking unit (630) reaches the at least one printing forme device (700), from there reaches the at least one transfer roller (620), and from there reaches the printing substrate (105).

10. Method for printing an identification mark (200, 200') on a printing substrate (105) in a precise position by means of a printing unit (600), comprising at least one printing forme device (700) according to any one of claims 1 to 7, wherein the printing forme device (700) comprises at least one numbering unit (800) on a rotatable retaining element (710), wherein the position of the numbering unit (800) on the rotatable retaining element (710) is adjustable at least in parallel with an axis of rotation of the rotatable retaining element or in parallel with the lateral surface of the rotatable retaining element and optionally also in the radial direction, and wherein the method comprises the following method steps:
(a) printing the printing substrate (105) with at least one identification mark (200, 200');
(b) determining the position of the at least one identification mark (200, 200') on the printing substrate (105);
(c) comparing the determined position of the at least one identification mark (200, 200') with a target position; and
(d) adjusting the position of the at least one numbering unit (800) on the rotatable retaining element (710) by means of an actuator (850) in each case for adapting the setting for the printing position on the printing substrate.

11. Method according to claim 10, **characterized in that** in method step (b), the position of the at least one identification mark (200, 200') is determined by means of at least one sensor (900), which outputs an electrical signal (920) reproducing the deviation of the determined position from the target position, and **in that** the method comprises the following further method step between method step (c) and method step (d):
(c1) transmitting the electrical signal (920) to at least one actuator (850) that adjusts a position of the at least one numbering unit (800) on the rotatable retaining element (710) of the printing forme device (700).

12. Method according to any one of claims 10 and 11, **characterized in that** the at least one printing forme device (700) prints the printing substrate (105) with identification marks (200, 200') in mark fields (310, 320) arranged in print fields (510, 510.xx) which form a matrix comprising n rows (520) and m columns (530), wherein the rows (520) extend transversely to a transport direction (T) of the printing substrate (105) and the columns (530) extend in parallel with the transport direction (T), where n and m are integers that are greater than zero.

13. Method according to any one of claims 10 to 12, **characterized in that** the printing substrate (105) is a preliminary product of a value document or security document (100).

## Revendications

1. Dispositif de bloc d'impression (700) pour l'application de marquages d'identification (200, 200') sur un support d'impression (105), présentant au moins un mécanisme numéroteur (800) agencé sur un élément de retenue (710) rotatif, dont la position est réglable sur l'élément de retenue (710) rotatif au moins parallèlement à un axe de rotation de l'élément de retenue rotatif ou parallèlement à la surface enveloppe de l'élément de retenue rotatif et en outre éventuellement aussi dans le sens radial, **caractérisé en ce que** l'au moins un mécanisme numéroteur (800) est réglable respectivement au moyen d'un actionneur (850) pour l'adaptation du réglage de la position d'impression sur le support d'impression.

2. Dispositif de bloc d'impression (700) selon la revendication 1, **caractérisé en ce que** la position de chaque mécanisme numéroteur (800) est réglable indépendamment des positions d'autres mécanismes numéroteurs (800).

3. Dispositif de bloc d'impression (700) selon l'une quelconque des revendications précédentes, **caractérisé en ce que** l'au moins un mécanisme numéroteur (800) est réglable respectivement au moyen d'un actionneur (850) électromécanique.

4. Dispositif de bloc d'impression (700) selon la revendication 3, **caractérisé en ce que** l'au moins un actionneur (850) électromécanique est formé respectivement par un servomoteur.

5. Dispositif de bloc d'impression (700) selon l'une quelconque des revendications précédentes, **caractérisé en ce que** l'au moins un actionneur (850) peut être commandé respectivement par un signal (920) électrique généré par au moins un capteur (900), à partir duquel respectivement un positionnement de consigne du mécanisme numéroteur (800) est calculé.

6. Dispositif de bloc d'impression (700) selon l'une quelconque des revendications précédentes, **caractérisé en ce que** des marquages d'identification (200, 200') peuvent être générés dans des champs de marquage (310, 320) sur le support d'impression (105) au moyen du dispositif de bloc d'impression (700), lesquels sont agencés dans des champs d'impression (510, 510.xx) qui sont agencés dans une matrice présentant n rangées (520) et m colonnes (530), dans lequel les rangées (520) s'étendent transversalement à un sens de transport (T) du support d'impression (105) et les colonnes (530) s'étendent parallèlement au sens de transport (T) et dans lequel respectivement un mécanisme numéroteur (800) est agencé sur l'élément de retenue (710) rotatif, en correspondance des n x m champs d'impression (510, 510.xx), dans lequel n et m sont des nombres entiers supérieurs à zéro.

7. Dispositif de bloc d'impression (700) selon l'une quelconque des revendications précédentes, **caractérisé en ce que** le dispositif de bloc d'impression (700) est réalisé pour une impression élevée directe ou indirecte de sorte que le dispositif de bloc d'impression (700) puisse être inséré dans un mécanisme d'impression (600) pour l'impression élevée directe ou indirecte.

8. Mécanisme d'impression (600) pour l'application de marquages d'identification (200, 200') sur un support d'impression (105), présentant au moins un dispositif de bloc d'impression (700) selon l'une quelconque des revendications 1 à 7, au moins un rouleau d'impression antagoniste (610) et au moins un mécanisme d'encrage (630), dans lequel le mécanisme d'impression (600) est réalisé afin que l'encre provenant de l'au moins un mécanisme d'encrage (630) parvienne sur l'au moins un dispositif de bloc d'impression (700) et de là sur le support d'impression (105).

9. Mécanisme d'impression (600) pour l'application de marquages d'identification (200, 200') sur un support d'impression (105), présentant au moins un dispositif de bloc d'impression (700) selon l'une quelconque des revendications 1 à 7, de plus au moins un rouleau de transfert (620), au moins un rouleau d'impression antagoniste (610) et au moins un mécanisme d'encrage (630), dans lequel le mécanisme d'impression (600) est réalisé afin que l'encre provenant de l'au moins un mécanisme d'encrage (630) parvienne sur l'au moins un dispositif de bloc d'impression (700), de là sur l'au moins un rouleau de transfert (620) et de là sur le support d'impression (105).

10. Procédé d'impression en position précise d'un marquage d'identification (200, 200') sur un support d'impression (105) au moyen d'un mécanisme d'impression (600) qui présente au moins un dispositif de bloc d'impression (700) selon l'une quelconque des revendications 1 à 7, dans lequel le dispositif de bloc d'impression (700) présente au moins un mécanisme numéroteur (800) sur un élément de retenue (710) rotatif, dans lequel la position du mécanisme numéroteur (800) est réglable sur l'élément de retenue (710) rotatif au moins parallèlement à un axe de rotation de l'élément de retenue rotatif ou parallèlement à la surface enveloppe de l'élément de retenue rotatif, et est réglable éventuellement aussi dans le sens radial et dans lequel le procédé comporte les étapes de procédé suivantes :
(a) impression du support d'impression (105) avec au moins un marquage d'identification (200, 200') ;
(b) détermination de la position d'au moins un marquage d'identification (200, 200') sur le support d'impression (105) ;
(c) comparaison de la position déterminée d'au moins un marquage d'identification (200, 200') avec une position de consigne ; et
(d) réglage de la position d'au moins un mécanisme numéroteur (800) sur l'élément de retenue (710) rotatif respectivement au moyen d'un actionneur (850) pour l'adaptation du réglage de la position d'impression sur le support d'impression.

11. Procédé selon la revendication 10, **caractérisé en ce que** la position d'au moins un marquage d'identification (200, 200') dans l'étape de procédé (b) est déterminée au moyen d'au moins un capteur (900) qui émet un signal (920) électrique reproduisant l'écart de la position déterminée de la position de consigne, et que le procédé comporte entre l'étape de procédé (c) et l'étape de procédé (d) l'autre étape de procédé suivante : (c1) transmission du signal électrique (920) à au moins un actionneur (850) réglant une position d'au moins un mécanisme numéroteur (800) sur l'élément de retenue (710) rotatif du dispositif de bloc d'impression (700).

12. Procédé selon l'une quelconque des revendications 10 et 11, **caractérisé en ce que** le support d'impression (105) est imprimé au moyen d'au moins un dispositif de bloc d'impression (700) avec des marquages d'identification (200, 200') dans des champs de marquage (310, 320) qui sont agencés dans des champs d'impression (510, 510.xx) qui forment une matrice présentant n rangées (520) et m colonnes (530), dans lequel les rangées (520) s'étendent transversalement à un sens de transport (T) du support d'impression (105) et les colonnes (530) s'étendent parallèlement au sens de transport (T) , dans lequel n et m sont des nombres entiers supérieurs à zéro.

13. Procédé selon l'une quelconque des revendications 10 à 12, **caractérisé en ce que** le support d'impression (105) est un demi-produit d'un document de valeur ou de sécurité (100).
